# EUROPÄISCHE PATENTSCHRIFT

(11) **EP 4 050 289 B1**
(45) Veröffentlichungstag und Bekanntmachung des Hinweises auf die Patenterteilung: **01.10.2025**
(21) Anmeldenummer: 22157657.2
(22) Anmeldetag: 21.02.2022
(51) Int. Cl.: F25D 23/02, F25D 27/00, F25D 29/00

(54) **BEDIENEINHEIT FÜR EIN KÜHL- UND / ODER GEFRIERGERÄT**
OPERATING UNIT FOR A FRIDGE AND/OR FREEZER
UNITÉ DE COMMANDE POUR UN APPAREIL DE RÉFRIGÉRATION ET/OU DE CONGÉLATION

(30) Priorität: 25.02.2021 DE 102021104506; 06.05.2021 DE 102021111832
(43) Veröffentlichungstag der Anmeldung: 31.08.2022
(73) Patentinhaber: Liebherr-Hausgeräte Ochsenhausen GmbH, 88416 Ochsenhausen (DE)
(72) Erfinder: HOFMEISTER, Markus, 88400 Biberach (DE)
(74) Vertreter: Herrmann, Uwe

(56) Entgegenhaltungen:
- EP-A1- 3 379 184
- EP-A1- 3 524 908
- WO-A1-2005/090884
- WO-A1-2011/063131
- WO-A1-2013/125186
- WO-A1-2014/208585
- CN-A- 111 174 507
- US-A1- 2008 186 696

## Beschreibung

Die vorliegende Erfindung betrifft ein Kühl- und / oder Gefriergerät mit einer Bedieneinheit.

Aus dem Stand der Technik sind Bedieneinheiten bekannt, welche im Innenraum eines Kühl- und / oder Gefriergerät angeordnet sind und somit das Volumen des Innenraums verringern und die Möglichkeiten der Anordnung von Einlegeböden, Abstellern etc. in dem Innenraum einschränken.

Weiterhin werden herkömmlicherweise häufig mehrere separate Einheiten, z.B. Bedieneinheiten oder Beleuchtungseinheiten in dem Innenraum angeordnet, wodurch die Flexibilität der Anordnung von Einlegeböden, Abstellern etc. in dem Innenraum weiter verringert wird.

Bekannte Kühl- und / oder Gefriergeräte mit einer Bedieneinheit sind beispielsweise aus den nachstehenden Dokumenten bekannt: WO 2005/090884 A1, US 2008/186696 A1 , EP 3 379 184 A1 , WO 2014/208585 A1, CN 111 174 507 A, WO 2013/125186 A1 and EP 3 524 908 A1.

Vor diesem Hintergrund liegt der vorliegenden Erfindung die Aufgabe zugrunde, die Probleme des Stands der Technik abzumildern oder gar ganz zu beseitigen. Insbesondere liegt der Erfindung die Aufgabe zugrunde, eine Bedieneinheit zu schaffen, welche die Flexibilität der Anordnung von Einlegeböden, Abstellern etc. in dem Innenraum möglichst wenig oder gar nicht beeinträchtigt.

Diese Aufgabe wird durch den Gegenstand des unabhängigen Anspruchs gelöst.

Vorteilhafte Weiterbildungen der Erfindung sind Gegenstand der Unteransprüche.

Demnach ist eine Bedieneinheit für ein Kühl- und / oder Gefriergerät vorgesehen, wobei die Bedieneinheit Bedienelemente, vorzugsweise kapazitive, resistive und / oder mechanische Bedienelemente, sowie mindestens ein Leuchtelement zur teilweisen oder vollständigen Ausleuchtung eines Innenraums des Kühl- und / oder Gefriergeräts aufweist.

In anderen Worten werden vorzugsweise die Funktionen der Ausleuchtung des Innenraums des Kühl- und / oder Gefriergeräts und der Bedienung des Kühl- und / oder Gefriergeräts in einer Bedieneinheit integriert. Hierdurch entfällt die Notwendigkeit, mehrere separate Einheiten in dem Innenraum vorzusehen und die Flexibilität der Anordnung von Einlegeböden, Abstellern etc. in dem Innenraum wird weniger beeinträchtigt.

Gemäß einer vorteilhaften Ausführungsform weist die Bedieneinheit mindestens eine Sensorik, vorzugsweise zur Erfassung einer Temperatur, einer Luftfeuchtigkeit und / oder eines Magnetfelds, und mindestens eine Ausgabeeinheit, vorzugsweise zur Ausgabe akustischer und / oder optischer Signale, auf, welche auf einer gemeinsamen Elektronikplatine angeordnet sind.

Besonders vorteilhaft ist es, wenn sämtliche Funktionseinheiten der Bedieneinheit auf einer gemeinsamen Elektronikplatine angeordnet sind. Durch eine geschickte Anordnung der Funktionseinheiten der Bedieneinheit auf einer gemeinsamen Elektronikplatine lässt sich die Anzahl der benötigten Bauteile reduzieren und so Kosten sparen.

Es hat sich weiterhin in der Praxis als vorteilhaft erwiesen, wenn die Bedieneinheit in einer Aussparung oder einer Öffnung einer Behälterkontur des Kühl- und / oder Gefriergeräts angeordnet ist und mit der Behälterkontur bündig abschließt.

Beispielsweise kann die Bedieneinheit in einer Aussparung angeordnet sein, welche durch lokales Tiefziehen der Behälterkontur erzeugt wurde. Alternativ oder zusätzlich kann die Behälterkontur eine Öffnung aufweisen und die Bedieneinheit ist schaumseitig der Behälterkontur angeordnet.

Das erfindungsgemäße Kühl- und / oder Gefriergerät weist eine Bedieneinheit auf, welche in einer Aussparung oder einer Öffnung einer Behälterkontur des Kühl- und / oder Gefriergeräts angeordnet ist, wobei diese mit der Behälterkontur bündig abschließt.

Erfindungsgemäß ist mindestens eine Lichtquelle der Bedieneinheit relativ zu der Behälterkontur derart angeordnet, dass Licht aus der Lichtquelle von der Behälterkontur in einen Innenraum des Kühl- und / oder Gefriergeräts reflektiert wird. Hierdurch entfällt die Notwendigkeit eines separaten Reflektors und der Innenraum wird indirekt durch die Lichtquelle vorzugsweise durch eine Frontblende der Bedieneinheit hindurch beleuchtet.

Es ist denkbar, dass die Behälterkontur hierbei zumindest teilweise eine Beschichtung zur Verstärkung der Reflexion, insbesondere eine metallische Beschichtung, aufweist.

Gemäß einer anderen Ausführungsform der Erfindung ist die die Bedieneinheit vorzugsweise benachbart zu einer Türanschlagsposition einer Tür des Kühl- und / oder Gefriergeräts angeordnet und weist einen Magnetfeldsensor auf. Die Tür des Kühl- und / oder Gefriergeräts weist vorzugsweise an ihrem der Bedieneinheit zugewandten Endbereich mindestens einen Magneten auf, sodass die Position der Tür relativ zu dem Kühl- und / oder Gefriergerät aufgrund des Zusammenspiels des Magneten und des Magnetfeldsensors erfassbar ist. Beispielsweise kann bei einem erfassten Öffnungsvorgang der Tür automatisch ein Leuchtmittel der Bedieneinheit zur Beleuchtung des Innenraums angesteuert werden.

Bei einem erfindungsgemäßen Kühl- und / oder Gefriergerät ist die Bedieneinheit vorzugsweise in einer Behälterkontur, welche eine seitliche Wand eines Innenraums des Kühl- und / oder Gefriergerät bildet, und / oder in einer Decke des Innenraums des Kühl- und / oder Gefriergeräts eingelassen.

Weiterhin weist die Bedieneinheit vorzugsweise eine zumindest teilweise transparente oder transluzente Frontblende auf, welche mit der Behälterkontur eine kontinuierliche oder im wesentlichen kontinuierliche Oberfläche bildet.

Im Rahmen dieser Anmeldung wird darauf hingewiesen, dass die Verwendung der Begriffe "ein" und "eine" nicht nur den Singular der nachstehend genannten Komponente umfassen, sondern auch im Sinne von "mindestens ein" oder "mindestens eine" zu verstehen sind. Auch eine Mehrzahl der genannten Komponenten ist somit von den Begriffen "ein" und "eine" mitumfasst. Umgekehrt ist in Fällen, in denen in der vorstehenden Beschreibung der Plural verwendet wurde, auch der Singular mitumfasst.

Weitere Vorteile; Merkmale und Effekte der vorliegenden Erfindung ergeben sich aus der nachfolgenden Beschreibung einer bevorzugten Ausführungsform unter Bezugnahme auf die Figuren. Hierbei zeigt:
- Fig. 1: eine Schnittansicht eines erfindungsgemäßen Kühl- und / oder Gefriergeräts;
- Fig. 2: eine Schnittansicht einer Behälterkontur mit einer darin angeordneten Bedieneinheit und
- Fig. 3: eine Ansicht eines erfindungsgemäßen Kühl- und / oder Gefriergeräts, welche die Anordnung der Bedieneinheit sowie deren Ausleuchtungsbereich verdeutlicht.

Figur 1 zeigt mit dem Bezugszeichen 1 schematische in Kühl- und/oder Gefriergerät gemäß der Erfindung.

Das Bezugszeichen I kennzeichnet den Behälter, d.h. den den Innenraum umgebenden Innenbehälter des Gerätes.

In diesem befindet sich im zu der offenen, durch eine nicht dargestellte Tür verschließbaren Bereich die Bedieneinheit 20 gemäß der Erfindung.

Der von dieser ausgehende Lichtkegel ist mit 10 bezeichnet.

Figur 2 zeigt in einer Querschnittsansicht mit dem Bezugszeichen 30 ein Ablagefach und mit 20 die genannte Bedieneinheit. Das Bezugszeichen 40 zeigt einen an der Tür angeordneten Magneten, dessen Anwesenheit oder Bewegung oder Annäherung an die Bedieneinheit 20 durch diese erfasst wird, so dass beispielsweise beim Öffnen der in Figur 2 gezeigten Tür die Beleuchtung eingeschaltet wird.

Mit 50 ist der Türanschlag gekennzeichnet, um den die Tür relativ zum Gerätekorpus verschwenkbar ist.

Figur 3 zeigt eine Detailansicht des Bereiches des Innenbehälters I des Gerätes gemäß Figur 2.

Wie aus Figur 3 ersichtlich, befinden sich in dem Innenbehälter zwei in Tiefenrichtung versetzte Vertiefungen, wobei sich in der unten dargestellten, d.h. vorderen Vertiefung die Elektronikplatine 70 mit dem Temperaturfühler 92 befindet.

Auf dieser ist ebenfalls die Statusanzeige 94 der Lichtquelle 90 angeordnet, wobei sich auch die Lichtquelle 90 auf der Elektronikplatine 70 befindet.

Das Bezugszeichen 60 kennzeichnet die Frontblende, die die genannten Vertiefungen im Innenbehälter zum links dargestellten Kühl- bzw. Gefrierraum abgrenzt und im Wesentlichen bündig mit dem Innenbehälter I abschließt.

Mit 80 ist die Reflektorkontur des Innenbehälter I gekennzeichnet, die die Aufgabe hat, das von der Lichtquelle 90 ausgehende Licht in der gewünschten Weise in den gekühlten Innenraum zu lenken.

Wie aus Figur 3 ersichtlich, sind die Vertiefungen integraler Bestandteil des Innenbehälters I und können beispielsweise durch Tiefziehen hergestellt sein.

Grundsätzlich ist von der Erfindung auch der Fall umfasst, dass die Bedieneinheit in einem Ausschnitt des Innenbehälters angeordnet ist und schaumseitig z.B. durch ein Gehäuse abgedeckt ist.

## Patentansprüche

1. Kühl- und / oder Gefriergerät (1) mit einer Bedieneinheit (20), wobei die Bedieneinheit (20) Bedienelemente, vorzugsweise kapazitive, resistive und / oder mechanische Bedienelemente, sowie mindestens ein Leuchtelement (90) zur Ausleuchtung zumindest eines Teilbereichs eines Innenbehälters (I) des Kühl- und / oder Gefriergeräts (1) aufweist,
wobei die Bedieneinheit (20) in einer Aussparung oder einer Öffnung einer Behälterkontur des Kühl- und / oder Gefriergeräts (1) angeordnet ist, wobei die Behälterkontur eine seitliche Wand des Innenbehälters (I) des Kühl- und / oder Gefriergeräts (1) bildet, wobei die Bedieneinheit (20) mit der Behälterkontur bündig abschließt, wobei die Bedieneinheit (20) eine zumindest teilweise transparente oder transluzente Frontblende (60) aufweist, welche mit der Behälterkontur eine kontinuierliche Oberfläche bildet,
**dadurch gekennzeichnet, dass**
die mindestens eine Lichtquelle (90) der Bedieneinheit derart angeordnet ist, dass Licht aus der Lichtquelle (90) von der Behälterkontur indirekt in den Innenbehälter (I) des Kühl- und / oder Gefriergeräts (1) reflektiert wird.

2. Kühl- und / oder Gefriergerät (1) gemäß Anspruch 1, **dadurch gekennzeichnet, dass** die Bedieneinheit (20) mindestens eine Sensorik, vorzugsweise zur Erfassung einer Temperatur (92), einer Luftfeuchtigkeit und / oder eines Magnetfelds, und mindestens eine Ausgabeeinheit, vorzugsweise zur Ausgabe akustischer und / oder optischer Signale, aufweist, welche auf einer gemeinsamen Elektronikplatine (70) angeordnet sind.

3. Kühl- und / oder Gefriergerät (1) gemäß einem der Ansprüche 1 oder 2, **dadurch gekennzeichnet, dass** sämtliche Funktionseinheiten der Bedieneinheit (20) auf der gemeinsamen Elektronikplatine (70) angeordnet sind.

4. Kühl- und / oder Gefriergerät (1) gemäß einem der vorhergehenden Ansprüche, **dadurch gekennzeichnet, dass** die Behälterkontur zumindest teilweise eine Beschichtung zur Verstärkung der Reflexion, insbesondere eine metallische Beschichtung, aufweist.

5. Kühl- und / oder Gefriergerät (1) gemäß einem der vorhergehenden Ansprüche, **dadurch gekennzeichnet, dass** die Bedieneinheit (20) vorzugsweise benachbart zu einer Türanschlagsposition (50) einer Tür des Kühl- und / oder Gefriergeräts (1) angeordnet ist und einen Magnetfeldsensor aufweist und die Tür des Kühl- und / oder Gefriergeräts (1) vorzugsweise an ihrem der Bedieneinheit (20) zugewandten Endbereich mindestens einen Magneten (40) aufweist, sodass die Position der Tür relativ zu dem Kühl- und / oder Gefriergerät (1) erfassbar ist.

6. Kühl- und / oder Gefriergerät (1) gemäß einem der vorhergehenden Ansprüche, **dadurch gekennzeichnet, dass** die Bedieneinheit (20) in der Behälterkontur, und / oder in einer Decke des Innenbehälters (I) des Kühl- und / oder Gefriergeräts (1) eingelassen ist.

## Claims

1. Fridge and/or freezer (1) having an operating unit (20), wherein the operating unit (20) has operating elements, preferably capacitive, resistive and/or mechanical operating elements, and at least one light element (90) for illuminating at least a partial region of an inner container (I) of the fridge and/or freezer (1),
wherein the operating unit (20) is arranged in a recess or an opening of a container contour of the fridge and/or freezer (1), wherein the container contour forms a side wall of the inner container (I) of the fridge and/or freezer (1), wherein the operating unt (20) is flush with the container contour, wherein the operating unit (20) has an at least partially transparent or translucent front panel (60), which forms a continuous surface with the container contour,
**characterised in that**
the at least one light source (90) of the operating unit is arranged such that light from the light source (90) is indirectly reflected from the container contour into the inner container (I) of the fridge and/or freezer (1).

2. Fridge and/or freezer (1) according to claim 1, **characterised in that** the operating unit (20) has at least one sensor system, preferably for detecting a temperature (92), a humidity and/or a magnetic field, and at least one output unit, preferably for outputting acoustic and/or optical signals, which are arranged on a common electronic circuit board (70).

3. Fridge and/or freezer (1) according to one of claims 1 or 2, **characterised in that** all functional units of the operating unit (20) are arranged on the common electronic circuit board (70).

4. Fridge and/or freezer (1) according to one of the preceding claims, **characterised in that** the container contour at least partially has a coating to increase the reflection, in particular a metallic coating.

5. Fridge and/or freezer (1) according to one of the preceding claims, **characterised in that** the operating unit (20) is preferably arranged next to a door stop position (50) of a door of the fridge and/or freezer (1) and has a magnetic field sensor, and the door of the fridge and/or freezer (1) preferably has at least one magnet (40) at its end region facing the operating unit (20), so that the position of the door relative to the fridge and/or freezer (1) can be detected.

6. Fridge and/or freezer (1) according to one of the preceding claims, **characterised in that** the operating unit (20) is embedded in the container contour and/or in a cover of the inner container (I) of the fridge and/or freezer (1).

## Revendications

1. Appareil de réfrigération et/ou de congélation (1) avec une unité de commande (20), l'unité de commande (20) présentant des éléments de commande, de préférence capacitifs, résistifs et/ou mécaniques, ainsi qu'au moins un élément lumineux (90) pour éclairer au moins une zone partielle d'un récipient intérieur (1) du réfrigérateur et/ou congélateur (1),
l'unité de commande (20) étant agencée dans un évidement ou une ouverture d'un contour de récipient de l'appareil de réfrigération et/ou de congélation (1), le contour de récipient formant une paroi latérale du récipient intérieur (1) de l'appareil de réfrigération et/ou de congélation (1), l'unité de commande (20) se terminant à fleur du contour de récipient, l'unité de commande (20) présentant un panneau frontal (60) au moins partiellement transparent ou translucide, qui forme avec le contour de récipient une surface continue,
**caractérisé en ce que**
l'au moins une source lumineuse (90) de l'unité de commande est agencée de telle sorte que la lumière provenant de la source lumineuse (90) est réfléchie par le contour de récipient indirectement dans le récipient intérieur (1) de l'appareil de réfrigération et/ou de congélation (1).

2. Appareil de réfrigération et/ou de congélation (1) selon la revendication 1, **caractérisé en ce que** l'unité de commande (20) présente au moins un système de capteur, de préférence pour la détection d'une température (92), d'une humidité de l'air et/ou d'un champ magnétique, et au moins une unité de sortie, de préférence pour la sortie de signaux acoustiques et/ou optiques, qui sont agencés sur une platine électronique commune (70).

3. Appareil de réfrigération et/ou de congélation (1) selon l'une quelconque des revendications 1 ou 2, **caractérisé en ce que** toutes les unités fonctionnelles de l'unité de commande (20) sont agencées sur la platine électronique commune (70).

4. Appareil de réfrigération et/ou de congélation (1) selon l'une quelconque des revendications précédentes, **caractérisé en ce que** le contour de récipient présente au moins partiellement un revêtement pour renforcer la réflexion, notamment un revêtement métallique.

5. Appareil de réfrigération et/ou de congélation (1) selon l'une quelconque des revendications précédentes, **caractérisé en ce que** l'unité de commande (20) est agencée de préférence au voisinage d'une position de butée de porte (50) d'une porte de l'appareil de réfrigération et/ou de congélation (1) et présente un capteur de champ magnétique et la porte de l'appareil de réfrigération et/ou de congélation (1) présente de préférence au moins un aimant (40) sur sa zone d'extrémité tournée vers l'unité de commande (20), de telle sorte que la position de la porte par rapport à l'appareil de réfrigération et/ou de congélation (1) peut être détectée.

6. Appareil de réfrigération et/ou de congélation (1) selon l'une quelconque des revendications précédentes, **caractérisé en ce que** l'unité de commande (20) est encastrée dans le contour de récipient et/ou dans un plafond du récipient intérieur (1) de l'appareil de réfrigération et/ou de congélation (1).
